# EUROPÄISCHE PATENTSCHRIFT

(11) **EP 4 339 063 B1**
(45) Veröffentlichungstag und Bekanntmachung des Hinweises auf die Patenterteilung: **04.03.2026**
(21) Anmeldenummer: 23197879.2
(22) Anmeldetag: 18.09.2023
(51) Int. Cl.: B61G 7/12, B61G 9/04

(54) **SCHIENENFAHRZEUGSTRUKTUR UND KUPPLUNG, INSBESONDERE ZUGKUPPLUNG**
RAIL VEHICLE STRUCTURE AND COUPLING, IN PARTICULAR TRAIN COUPLING
STRUCTURE DE VÉHICULE FERROVIAIRE ET ATTELAGE, NOTAMMENT ATTELAGE DE TRACTION

(30) Priorität: 19.09.2022 DE 102022123921
(43) Veröffentlichungstag der Anmeldung: 20.03.2024
(73) Patentinhaber: Voith Patent GmbH, 89522 Heidenheim (DE)
(72) Erfinder: Schüler, Martin, 42929 Wermelskirchen (DE)
(74) Vertreter: Voith Patent GmbH - Patentabteilung

(56) Entgegenhaltungen:
- EP-A1- 1 225 114
- WO-A1-2006/097239
- DE-A1- 102016 205 981
- FR-A1- 2 429 137
- US-A- 4 597 499
- US-A- 5 176 268
- US-A- 5 312 007
- US-A1- 2009 151 595
- US-A1- 2009 212 000

## Beschreibung

Die Erfindung betrifft eine Schienenfahrzeugstruktur, im Einzelnen mit den Merkmalen gemäß dem Oberbegriff von Anspruch 1. Die Erfindung betrifft insbesondere eine einen Einbauraum zum Aufnehmen einer Zug- und Stoßeinrichtung definierenden Schienenfahrzeugstruktur. Die Erfindung betrifft ferner eine Zug- und Stoßeinrichtung, im Einzelnen mit den Merkmalen gemäß dem Oberbegriff von Anspruch 14.

Kupplungen in Form von Zugkupplungen zum mechanischen Verbinden zweier Schienenfahrzeuge, insbesondere Güterwagen sind durch die Anordnung von Zug- und Stoßeinrichtungen im UIC-503-1 Einbauraum charakterisiert. Die Zug- und Stoßeinrichtung ist durch eine kupplungsseitige Schnittstelle zur Kopplung mit einem Kupplungsschaft charakterisiert. Der Kupplungsschaft ist entweder integral mit einem die Kupplungselemente tragenden Kupplungskopf ausgebildet oder mit diesem verbunden. Dazu wird die Zug- und Stoßeinrichtung von unten in einen an der Schienenfahrzeugstruktur, insbesondere Untergestell vorgesehenen Kupplungseinbauraum gehoben und mit einer Befestigungsplatte gegenüber diesem vorm Herunterfallen gesichert. Die Verbindung mit dem Kupplungsschaft wird über einen Kupplungsschaftbolzen realisiert, welcher ebenfalls von unten in den Verbindungsbereich von Kupplungsschaft und Zug- und Stoßeinrichtung eingeführt wird und über eine separate mit den, den Einbauraum begrenzenden Bauteilen verbindbaren Halteplatte gesichert wird.

Neben dieser Ausführung sind auch Halteplatten mit einer Öffnung zum Durchstecken des Kupplungsschaftbolzens bekannt, wobei eine Sicherung des Kupplungsschaftbolzens durch Verschließen der Öffnung mit einem separaten deckelförmigen Element und Verschrauben mit der Halteplatte erfolgt. Andere Ausführungen sehen zur Sicherung des Kupplungsschaftbolzens eine im Gehäuse der Zug- und Stoßeinrichtung integrierte Sicherung vor. Stellvertretend wird dazu auf die Druckschrift WO 2006/097239 A1 und US 4,597,499 A verwiesen.

Bei allen bekannten Ausführungen wird dabei der Kupplungsschaftbolzen in vertikaler Richtung von unten in den Verbindungsbereich im Einbauraum eingeschoben, idealerweise mit einem Hilfswerkzeug mit Verlängerung eingeführt und danach die Sicherung montiert. Dabei besteht die Schwierigkeit darin, das Hilfswerkzeug zu entfernen und die Sicherung des Kupplungsschaftbolzens gegen die Gewichtskraft des Kupplungsschaftbolzens anzubringen. Der Kupplungsschaftbolzen wird dann teilweise händisch mit Hilfe einer zweiten Person gehalten, wobei ein erhebliches Unfallrisiko durch ein unbeabsichtigtes Herabfallen des Kupplungsschaftbolzens oder ein Einklemmen der Finger gegeben ist. Dies gilt sowohl für die Neumontage als auch einen Austausch bzw. Umrüsten von Kupplungstypen.

Die Aufgabe der Erfindung ist es, eine Sicherungseinrichtung für eine Zug- und Stoßeinrichtung und des Verbindungsbereiches, insbesondere der Verbindung zwischen einem Kupplungsschaft und der Zug- und Stoßeinrichtung einer Kupplung eines schienengebundenen Fahrzeuges derart weiterzuentwickeln, dass eine schnelle und einfache Montage frei von der Nutzung von Hilfsmitteln durch nur eine Person unter Vermeidung der Unfallgefahr möglich ist.

Die Aufgabe wird erfindungsgemäß durch eine Ausführung entsprechend den unabhängigen Ansprüchen gelöst. Weitere vorteilhafte Ausführungsformen der vorliegenden Erfindung finden sich in den Unteransprüchen.

Eine Schienenfahrzeugstruktur, umfassend
- einen sich in Längsrichtung der Schienenfahrzeugstruktur erstreckenden und in vertikaler Richtung nach unten zumindest teilweise offenen Einbauraum zum Aufnehmen einer Zug- und Stoßeinrichtung mit einer Schnittstelle zum Verbinden der Zug- und Stoßeinrichtung mit einem Kupplungsschaft einer an der Schienenfahrzeugstruktur anordenbaren Kupplung über einen in vertikaler Richtung über die Öffnung in den Einbauraum einbringbaren und durch die Anordnung der Schnittstelle definierten und als Verbindungsbereich bezeichneten Teilbereich des Einbauraumes unter Ausbildung einer Verbindung in Wirkverbindung bringbaren Kupplungsschaftbolzen;
- eine zumindest dem Verbindungsbereich zugeordnete und an der Schienenfahrzeugstruktur befestigbare Sicherungseinrichtung zum Abstützen und Sichern der Zug- und Stoßeinrichtung und bei Vorliegen der Verbindung dieser in vertikaler Richtung gegenüber der Schienenfahrzeugstruktur;
ist dadurch charakterisiert, dass die Sicherungseinrichtung eine zwischen einer ersten und zweiten Position um eine außerhalb des Verbindungsbereiches angeordnete geometrische Schwenkachse verschwenkbare und eine Anlagefläche für den Kupplungsbolzen ausbildende Stützstruktur umfasst, welche derart ausgebildet und angeordnet ist, geeignet zu sein in der ersten Position den Zugang zum Verbindungsbereich in den Einbauraum freizugeben, in der zweiten Position den Verbindungsbereich in vertikaler Richtung nach unten zu verschließen unter Abstützung der Verbindung bei Vorliegen dieser in vertikaler Richtung und beim Verschwenken zwischen der ersten und zweiten Position den Kupplungsschaftbolzen beim Einbringen in den Einbauraum zu stützen.

Der Begriff Schienenfahrzeugstruktur steht für jegliche Struktur aus einem oder mehreren Bauteilen oder Baugruppen, welche den genannten Bauraum zum Aufnehmen und insbesondere Lagern der Zug- und Stoßeinrichtung sowie des Verbindungsbereiches mit einem Kupplungsschaft einer Kupplung und Teilen des Kupplungsschaftes definieren bzw. begrenzen. Bei der Schienenfahrzeugstruktur kann es sich um ein Fahrzeuguntergestell, insbesondere eines Wagenkastens oder einen Teilbereich dessen handeln. Die Definition bzw. Begrenzung des Einbauraumes erfolgt insbesondere durch Bauteile, insbesondere Gestellbauteile, Träger etc.

Der Begriff Einbauraum wird insbesondere für den erforderlichen zur Verfügung zu stellenden Anordnungsbereich der Kupplungsbauteile an der Fahrzeugstruktur zur Lagerung/Anlenkung der Kupplung an dieser verwendet. Im Einzelnen wird unter Einbauraum der nach UIC-503-1 definierte Raum verstanden. Dieser ist durch entsprechende Schnittstellen zwischen Kupplung und den Kupplungsbauteilen und Schienenfahrzeugstruktur definiert und daher nicht als zwingend geschlossen ausgeführter Raum, d.h. mit geschlossenen Wandbereichen zu verstehen. Die Grenzen des Einbauraumes sind dabei insbesondere durch die Schienenfahrzeugstruktur, deren Trägerstruktur aus Längs- und Querträgern definiert.

Unter einer Zug- und Stoßeinrichtung wird insbesondere eine Einrichtung verstanden, welche geeignet ist, Zug -und Stoßkräfte zu übertragen und Zug- und Druckstöße zu dämpfen.

Unter Kupplung wird insbesondere eine Einrichtung zum mechanischen Verbinden mit einer komplementär ausgebildeten Gegenkupplung zwischen zwei benachbart angeordneten Schienenfahrzeugen verstanden.

Geometrische Schwenkachse meint die geometrisch gedachte und über Bauteile verschiedenster Ausbildung realisierte bzw. realisierbare Achse, um welche die Schwenkbewegung erfolgt.

Die erfindungsgemäße Lösung der Verwendung einer verschwenkbaren Stützstruktur zum zumindest mittelbaren Abstützen der Verbindung zwischen einer Zug- und Stoßeinrichtung und einem Kupplungsschaft, insbesondere dem Kupplungsschaftbolzen bietet mehrere Vorteile. Die verschwenkbare Stützstruktur bildet eine einfach handhabbare und sichere Montageunterstützung ohne zusätzlich erforderliche Hilfswerkzeuge. Insbesondere kann beim Einbringen des Kupplungsschaftbolzens dieser bei Verschwenken der Stützstruktur gestützt geführt und im Verbindungsbereich des Einbauraumes, insbesondere zur Verbindung zwischen Kupplungsschaft und Zug- und Stoßeinrichtung über die Stützstruktur positioniert werden. Ein Führen von Hand und Halten ist nicht mehr erforderlich, wodurch auch das Unfallrisiko erheblich minimiert wird.

Des Weiteren erlaubt diese Lösung auch ein Vorrüsten von Zug- und Stoßeinrichtungen in den Einbauraum, insbesondere wenn es sich um einen standardmäßig vorzusehenden Einbauraum gemäß UIC-Norm handelt, zum Beispiel bei beabsichtigter späterer Umrüstung auf einen anderen Kupplungstyp ohne zwingend bereits eine Verbindung zu dem aktuell an der Schienenfahrzeugstruktur vorgesehenen Kupplungstyp vornehmen zu müssen. Die Vorrüstung kann zeitlich versetzt zum eigentlichen Umrüsten erfolgen, wobei das Umrüsten relativ einfach durch Verbringen der Stützstruktur in die erste Position und Einbringen des Kupplungsschaftbolzens zum Verbinden der Schnittstelle der und Zug- und Stoßeinrichtung mit dem Kupplungsschaft des nachzurüstenden Kupplungstyps über das Verschwenken der Stützstruktur und der Sicherung der Stützstruktur gegenüber der Schienenfahrzeugstruktur erfolgt.

Ferner erlaubt die erfindungsgemäße Lösung auch ein einfaches nachträgliches Umrüsten, da der Kupplungsschaftbolzen einfach entfernbar und damit die Verbindung an der Schnittstelle einfach auflösbar und wieder neu herstellbar ist.

Um den Kupplungsschaftbolzen sicher führen und in der Verbindungsposition bis zur vollständigen Sicherung der Stützstruktur in der zweiten Position positionieren zu können, weist die Stützstruktur in einer vorteilhaften Weiterbildung an ihrer in der zweiten Position vom Einbauraum abgewandten Seite eine Einrichtung, insbesondere Einhandbetätigungseinrichtung auf, welche angeordnet und ausgebildet ist, geeignet zu sein die Stützstruktur mit einer Hand zwischen den Positionen zu verschwenken und halten zu können.

Die Einhandbetätigungseinrichtung ist in einer ersten Ausbildung integral durch geometrische Ausformung an der Stützstruktur ausgebildet oder unlösbar mit dieser verbunden, beispielsweise durch Verschweißen. Diese Lösung bietet den Vorteil, dass die Einhandbetätigungseinrichtung verliersicher an der Stützstruktur angeordnet ist.

In einer zweiten Ausbildung der Einhandbetätigungseinrichtung kann diese aber auch lösbar mit der Stützstruktur verbindbar ausgebildet sein. In diesem Fall ist nicht für jede Kupplungseinrichtung eine derartige Einrichtung vorzusehen, sondern es kann ein Standardwerkzeug für standardisiert ausgebildete Anschlusseinrichtungen zwischen Stützstruktur und Einhandbetätigungseinrichtung vorgesehen werden.

Bezüglich der Anbindung der Stützstruktur und insbesondere der Anordnung der geometrischen Schwenkachse besteht eine Mehrzahl von Möglichkeiten. Die Schwenkachse ist jedoch außerhalb des Verbindungsbereiches und damit Anordnungsbereiches der Kupplungsschaftbolzenachse im verbundenen Zustand vorzusehen, um eine Hebelwirkung auf den Kupplungsschaftbolzen bewirken zu können. Die Anordnung erfolgt vorzugsweise in Längsrichtung der Schienenfahrzeugstruktur und damit Erstreckungsrichtung des Einbauraumes betrachtet in Einbaulage der Zug- und Stoßeinrichtung schienenfahrzeugstrukturseitig beabstandet zum Verbindungsbereich bzw. mit anderen Worten im Bereich der Erstreckung der Zug- und Stoßeinrichtung in Längsrichtung dem Verbindungsbereich nachgeordnet. Die Schwenkachse ist dazu senkrecht zur Längsrichtung in einer horizontalen Ebene verlaufend angeordnet. Die Betätigung beim Verschwenken kann somit einfach von beiden Seiten der Schienenfahrzeugstruktur her erfolgen.

Die außerhalb des Verbindungsbereiches angeordnete geometrische Schwenkachse kann dabei in einer ersten Variante an der Zug- und Stoßeinrichtung, insbesondere einem Gehäuse oder Gehäusebauteil der Zug- und Stoßeinrichtung angeordnet sein, wobei die Verbindung zwischen Stützstruktur und Schienenfahrzeugstruktur in der Position II als eine Relativbewegung in Längsrichtung zulassende Verbindung ausgebildet ist. In diesem Fall kann die Zug- und Stoßeinrichtung bereits mit der Stützstruktur als Baueinheit vormontiert und geliefert werden. Vorzugsweise erfolgt die Anordnung der Schwenkachse an einem in Einbaulage unterem Gehäuseteil, insbesondere Untergurt des Gehäuses der Zug- und Stoßeinrichtung.

In einer zweiten besonders vorteilhaften Variante wird die außerhalb des Verbindungsbereiches angeordnete geometrische Schwenkachse an der Schienenfahrzeugstruktur selbst oder einem mit diesem fest verbundenen Bauteil angeordnet. Für unterschiedlich ausgelegte Zug- und Stoßeinrichtungen können standardisierte Stützstrukturen mit entsprechend standardisierten Anschlussbereichen an der Stützstruktur und der Schienenfahrzeugstruktur vorgesehen werden.

Die Stützstruktur der Sicherungseinrichtung weist in einer ersten besonders vorteilhaften Ausführung zum Erfüllen der beschriebenen Funktionen einen Lagerbereich zum schwenkbaren Lagern, einen ersten Stützbereich zum Stützen der Verbindung, insbesondere des Kupplungsschaftbolzens und einen Befestigungsbereich zum zumindest mittelbaren Befestigen und Sichern der Stützstruktur an der Schienenfahrzeugstruktur auf. Die Sicherungseinrichtung weist des Weiteren zumindest einen weiteren zweiten Stützbereich zum Abstützen der Zug- und Stoßeinrichtung auf. **In** einer ersten besonders vorteilhaften Ausführung werden der erste Stützbereich und der zweite Stützbereich von unterschiedlichen Bauteilen gebildet. Somit werden die Funktionen des Haltens und Sicherns der Zug- und Stoßeinrichtung und des Kupplungsschaftbolzens sicher voneinander getrennt. Dies ist insbesondere dann von Vorteil, wenn die Zug- und Stoßeinrichtung im Einbauraum belassen und lediglich ein anderer Kupplungstyp an diese angeschlossen werden soll. **In** einer besonders vorteilhaften Ausbildung dieser ersten Ausführung umfasst die Sicherungseinrichtung eine den zweiten Stützbereich ausbildende und den nach unten offenen Einbauraum im Verbindungsbereich und in Längsrichtung darüber hinaus abdeckende Halteplatte, welche an einem, den Einbauraum begrenzenden Bauteil der Schienenfahrzeugstruktur befestigt ist. Die Befestigung erfolgt vorzugsweise über Schraubverbindungen. Die Halteplatte weist eine Öffnung zum Verbindungsbereich auf. Die Halteplatte sichert dabei die Zug- und Stoßeinrichtung sicher vor dem Herunterfallen, nicht jedoch einen möglicherweise im Verbindungsbereich vorgesehenen Kupplungsschaftbolzen. Die Stützstruktur ist dazu mit der Halteplatte gekoppelt. Insbesondere umfasst diese eine den ersten Stützbereich bildende Schaftbolzensicherungsplatte, welche an der Halteplatte um eine quer zur Längsrichtung des Einbauraumes betrachtet ausgerichtete geometrische Schwenkachse derart zwischen zwei Positionen verschwenkbar gelagert ist, dass die Schaftbolzensicherungsplatte in der ersten Position die Öffnung an der Halteplatte freigibt und in der zweiten Position die den Verbindungsbereich freigebende Öffnung an der Halteplatte in vertikaler Richtung nach unten verschließt, wobei an der Halteplatte und der Schaftbolzensicherungsplatte Verbindungseinrichtungen zum Verbinden der Schaftsicherungsplatte mit der Halteplatte in der zweiten Position vorgesehen sind. Die Verbindungseinrichtungen können dabei derart ausgebildet und angeordnet sein, dass zwischen Schaftsicherungsplatte und Halteplatte eine formschlüssige oder kraftschlüssige Verbindung realisierbar ist. Vorzugsweise wird eine einfache Verbindung über einen Sicherungs- bzw. Absteckbolzen realisiert. Dazu weist die Halteplatte zwei Durchgangsöffnungen tragende, von dieser abstehende und zueinander beabstandet angeordnete Bereiche auf, zwischen welche der Befestigungsbereich der Stützstruktur in der zweiten Position verbringbar ist, wobei der Befestigungsbereich eine Durchgangsöffnung aufweist, welche in der zweiten Position mit den Durchgangsöffnungen der abstehenden Bereiche an der Haltplatte eine fluchtende Lage zum Aufnehmen eines Absteckbolzens einnimmt.

In einer alternativen zweiten Ausbildung erfolgt die schwenkbare Lagerung nicht an der Halteplatte, sondern der Zug- und Stoßeinrichtung und die Befestigung ebenfalls an dieser.

In einer zweiten Ausführung sind die beiden Stützbereiche an einem Bauteil ausgebildet. Insbesondere ist der Stützbereich zum Abstützen und Tragen der Zug- und Stoßeinrichtung an der Stützstruktur gebildet. Der Lagerbereich, der erste Stützbereich und der zweite Stützbereich und der Befestigungsbereich sind dabei an einem Bauteil, insbesondere plattenförmigen Element ausgebildet, wobei das plattenförmige Element in einem erstem Endbereich in einer ersten Variante an der Zug- und Stoßeinrichtung, insbesondere einem in Einbaulage der Zug- und Stoßeinrichtung im Einbauraum betrachtet unterem Gehäusebauteil der Zug- und Stoßeinrichtung an dieser schwenkbar gelagert ist und der Befestigungsbereich Verbindungseinrichtungen zum Befestigen an einem den Einbauraum begrenzenden Bauteil, insbesondere Fahrzeuguntergestell aufweist.

In einer bevorzugten zweiten Variante der zweiten Ausführung sind der Lagerbereich, der erste Stützbereich und der zweite Stützbereich und der Befestigungsbereich an einem Bauteil, insbesondere plattenförmigen Element ausgebildet, wobei das plattenförmige Element in einem erstem Endbereich an einem den Einbauraum in vertikaler Richtung nach unten begrenzendem Bauteil schwenkbar gelagert ist und der Befestigungsbereich Verbindungseinrichtungen zum Befestigen an einem den Einbauraum begrenzenden Bauteil, insbesondere Fahrzeuguntergestell aufweist.

Ein weiterer zweiter Lösungsansatz besteht darin, die Funktion des Sicherns des Kupplungsschaftbolzens vom Sichern bzw. Halten der Zug- und Stoßeinrichtung zu trennen und die Sicherung des Kupplungsschaftbolzens in vertikaler Richtung nur an der Zug- und Stoßeinrichtung vorzusehen. In diesem Fall kann die Funktion des Sicherns des Kupplungsschaftbolzens an der Zug- und Stoßeinrichtung bereits vormontiert vorgesehen werden. Gemäß Anspruch 14 ist die Zug- und Stoßeinrichtung einer an einer Schienenfahrzeugstruktur anordenbaren Zugkupplung mit einer Schnittstelle zum Verbinden der Zug- und Stoßeinrichtung mit einem Kupplungsschaft der Zugkupplung ausgerüstet, wobei die Schnittstelle zumindest eine senkrecht zur Längsrichtung der Zug- und Stoßeinrichtung ausgerichtete Öffnung zum Aufnehmen eines an der Schnittstelle einführbaren Kupplungsschaftbolzens umfasst. Die Zug- und Stoßeinrichtung ist derart ausgeführt, dass diese eine einen ersten Stützbereich zum Abstützen des Kupplungsschaftbolzens bildende Stützstruktur umfasst, welche am Gehäuse der Zug- und Stoßeinrichtung zwischen einer ersten, die Schnittstelle freigebenden Position und einer zweiten, die Schnittstelle überdeckenden Position bewegbar gelagert, wobei die Stützstruktur in der zweiten Position sicherbar ist. Die Sicherung erfolgt direkt gegenüber der Zug- und Stoßeinrichtung. Die Zug- und Stoßeinrichtung umfasst im Allgemeinen zumindest eine oder auch mehrere Energieverzehreinrichtungen, welche in einer als Gehäuse bezeichneten Tragstruktur geführt bzw. gelagert sind. Die Anordnung und Lagerung der Stützstruktur erfolgt dabei vorzugsweise an einem in Einbaulage in der Schienenfahrzeugstruktur vertikaler Richtung nach unten weisenden Gehäuseteil.

**In** einer ersten Variante dieses weiteren Lösungsansatzes ist die Stützstruktur in einer am Gehäuse um eine außerhalb der Schnittstelle quer zur Längsrichtung angeordnete Schwenkachse zum Verschwenken zwischen der ersten und zweiten Position gelagert. **In** einer zweiten Variante ist die Stützstruktur in Längsrichtung verschiebbar an der Zug- und Stoßeinrichtung gelagert. Die Sicherung der Stützstruktur, insbesondere in Längsrichtung der Zug- und Stoßeinrichtung erfolgt in einer vorteilhaften Weiterbildung der beiden Varianten vorzugsweise form- und/oder kraftschlüssig am Gehäuse der Zug- und Stoßeinrichtung, insbesondere ist diese gegenüber dieser in der zweiten Position verspannbar oder an dieser befestigbar.

Gemäß einer besonders vorteilhaften Ausbildung der zweiten Variante des zweiten Lösungsansatzes umfasst die Stützstruktur ein plattenförmiges Element, welches in einer einseitig in Längsrichtung einen Anschlag in der zweite Position bildenden und das plattenförmige Element senkrecht zur Längsrichtung haltenden Führung am Gehäuse verschiebar geführt ist und eine die Lage des plattenförmigen Elementes in der zweiten Position über Sicherungselemente, insbesondere einen das plattenförmige Element in der zweiten Position sichernden und am Gehäuse der Zug- und Stoßeinrichtung befestigbaren Absteckbolzen gehalten wird.

Für eine Schienenfahrzeugstruktur mit einem sich in Längsrichtung der Schienenfahrzeugstruktur erstreckenden und in vertikaler Richtung nach unten zumindest teilweise offenem Einbauraum zum Aufnehmen einer derartigen Zug- und Stoßeinrichtung gemäß dem zweiten Lösungsansatz mit einer Schnittstelle zum Verbinden der Zug- und Stoßeinrichtung mit einem Kupplungsschaft einer an der Schienenfahrzeugstruktur anordenbaren Kupplung über einen in vertikaler Richtung über die Öffnung in den Einbauraum einbringbaren und durch die Anordnung der Schnittstelle definierten und als Verbindungsbereich bezeichneten Teilbereich des Einbauraumes unter Ausbildung einer Verbindung in Wirkverbindung bringbaren Kupplungsschaftbolzen umfasst die Sicherungseinrichtung neben der an der Zug- und Stoßeinrichtung vorgesehenen Stützstruktur für den Kupplungsschaftbolzen zum Abstützen und Sichern der Zug- und Stoßeinrichtung dann noch eine, eine dem Einbauraum im Anordnungsbereich der Zug- und Stoßeinrichtung zuordenbare und an der Schienenfahrzeugstruktur befestigbare Halteplatte.

Die vorgenannten erfindungsgemäßen Lösungsansätze sind für einen eventuell vorgesehenen Voreinbau von Zug- und Stoßeinrichtungen in eine Schienenfahrzeugstruktur geeignet, bei welchem die Komplettierung zu einer Zugkupplung, insbesondere Mittelpufferkupplung mit zeitlichem Versatz erfolgt, von erheblichem Vorteil. Insbesondere wenn die Verbindung zwischen einem Kupplungsschaft, der an seinem freien Ende eine Schnittstelle zum Verbinden mit einer Schnittstelle einer im Einbauraum einer Schienenfahrzeugstruktur angeordneten Zug- und Stoßeinrichtung herzustellen ist, kann mit den erfindungsgemäßen Lösungsansätzen sehr schnell, einfach und frei von einer Verletzungsgefahr durch das Halten des Kupplungsschaftbolzens die Verbindung zwischen Kupplungsschaft und Zug und Stoßeinrichtung hergestellt und gesichert werden.

Im Folgenden wird die Erfindung anhand von Figuren erläutert. Die Figuren zeigen im Einzelnen:
Fig.1a eine erste besonders vorteilhafte Ausführung einer Sicherheitseinrichtung in einer Schienenfahrzeugstruktur in der Position II der Stützstruktur in einer Ansicht auf die Längsrichtung der Schienenfahrzeugstruktur
Fig.1b eine erste besonders vorteilhafte Ausführung einer Sicherheitseinrichtung gemäß Figur 1a in einer Schienenfahrzeugstruktur in einer Position I der Stützstruktur
Figur 1c eine Ausführung der Sicherheitseinrichtung in einer Schienenfahrzeugstruktur in einer Ansicht von unten
Figur 2a zeigt eine zweite Variante einer zweiten Ausführung mit integraler Ausbildung von erstem und zweiten Stützbereich der Sicherheitseinrichtung mit Anordnung der Schwenkachse an der Schienenfahrzeugstruktur
Figur 2b zeigt eine erste Variante einer zweiten Ausführung mit integraler Ausbildung von erstem und zweiten Stützbereich der Sicherheitseinrichtung mit Anordnung der Schwenkachse an der Zug- und Stoßeinrichtung;
Fig. 3a und 3b verdeutlichen eine Sicherungseinrichtung gemäß dem weiteren zweiten Lösungsansatz mit lösbarer und verschiebbar gelagerter Stützstruktur an der Zug- und Stoßeinrichtung.

In den Figuren 1a bis 1c ist in schematisiert stark vereinfachter Darstellung anhand eines Ausschnittes einer Ansicht auf eine Schienenfahrzeugstruktur 1, insbesondere ein Untergestell eines Wagenkastens eines schienengebundenen Fahrzeuges 2 der Einbauraum 3 zum Anordnen und Lagern eines Teilbereiches einer Kupplung 4 zum zumindest mechanischen Verbinden des schienengebundenen Fahrzeuges 2 mit einer nicht dargestellten komplementären Gegen-Kupplung eines benachbart angeordneten schienengebundenen Fahrzeuges zum Koppeln mit diesem unter Ausbildung eines Zugverbandes wiedergegeben. Zur Verdeutlichung der einzelnen Richtungen ist beispielhaft ein Koordinatensystem angelegt, dessen Richtungsangaben für die weiteren Figuren beibehalten wird. Die X-Richtung definiert dabei die Längsrichtung der Kupplung 4, welche im Einbauzustand mit der Längsrichtung des einzelnen schienengebundenen Fahrzeuges 4 und damit bei Kopplung mit einem benachbarten Schienenfahrzeug mit der Längsrichtung des so gebildeten Zugverbandes zusammenfällt. Die Y-Richtung beschreibt die Breitenrichtung und damit die Richtung senkrecht zu dieser in Querrichtung des schienengebundenen Fahrzeuges 2. Die Z-Richtung beschreibt die Höhenrichtung, welche in Einbaulage der Zug- und Stoßeinrichtung 5 mit der Höhenrichtung des schienengebundenen Fahrzeuges 2 zusammenfällt.

Der Einbauraum 3 entspricht dabei vorzugsweise einem nach UIC-Norm 530-1 definierten und am Untergestell des schienengebundenen Fahrzeuges 2 vorgesehenen Raum und sich in Längsrichtung des schienengebundenen Fahrzeuges 2 zur Aufnahme einer Zug- und Stoßeinrichtung 5 der Kupplung 4 und deren Kopplung bzw. Verbindung mit den übrigen Kupplungsbestandteilen der Kupplung 4 erstreckenden Raum, welcher durch weitere Erstreckungen senkrecht zur Längsrichtung, insbesondere in Breitenrichtung und vertikaler Richtung charakterisiert ist. Der Einbauraum ist als Freiraum definiert und in der Regel nicht von einem vollständig geschlossenen Gehäuse oder geschlossenen Wänden umgeben und begrenzt, sondern durch Bestandteile der Schienenfahrzeugstruktur 1, insbesondere dem Untergestell begrenzt bzw. definiert. Bei diesen Bestandteilen handelt es sich beispielsweise um Träger, Gestellbauteile, Traversen etc. Die Kupplung 4 umfasst des Weiteren einen Kupplungskopf 4.1 und einen Kupplungsschaft 4.2, welcher als separates Bauteil oder integral mit dem Kupplungskopf 4.1 ausgebildet sein kann. Eine derartige Zug- und Stoßeinrichtung 5 ist in Längsrichtung betrachtet mit einer einen ersten Anschlussbereich bildenden Schnittstelle 6 zum Verbinden mit einer fahrzeugseitigen Schnittstelle 12 eines Kupplungsschaftes 4.2 der Kupplung 4 und einer beabstandet zu dieser angeordneten zweiten Schnittstelle 7 zum Befestigen oder Verspannen der Zug- und Stoßeinrichtung 5 an der Fahrzeugstruktur 1 ausgebildet. Die Verbindung 13 der Zug- und Stoßeinrichtung 5 mit dem Kupplungsschaft 4.2 erfolgt an den Schnittstellen 12, 6 von Kupplungsschaft 4.2 und Zug- und Stoßeinrichtung 5 mittels eines Kupplungsschaftbolzens 9.

Der Einbauraum 3 dient der Aufnahme der Zug- und Stoßeinrichtung 5 und deren Verbindung 13 mit den übrigen Kupplungsbestandteilen, insbesondere Kupplungsschaft 4.2 über einen mit der ersten Schnittstelle 6 der Zug- und Stoßeinrichtung 5 zusammenwirkenden Kupplungsschaftbolzen 9, dessen Mittenachse in Einbaulage in vertikaler Richtung angeordnet ist. Der Einbauraum 3 weist dazu einen Teilbereich auf, welcher im unbelasteten und entkuppelten Zustand dem Anordnungsbereich der Verbindung zwischen Kupplungsschaft 4.2 und Schnittstelle 6 der Zug- und Stoßeinrichtung 5 entspricht und als Verbindungsbereich 3.1 bezeichnet wird. Kupplungsschaft 4.2, insbesondere die Schnittstelle 12 des Kupplungsschafts 4.2 und erste Schnittstelle 6 der Zug- und Stoßeinrichtung 5 weisen dazu entsprechende, um in vertikaler Richtung verlaufende Achsen ausgebildete Aufnahmeöffnungen für den Kupplungsschaftbolzen 9 auf, welche zum Realisieren der Verbindung 13 fluchtend zueinander angeordnet sind. Üblicherweise ist der Einbauraum 3 an der Fahrzeugstruktur 1 dazu in vertikaler Richtung betrachtet nach unten hin offen ausgebildet, um den Kupplungsschaftbolzen 9 in vertikaler Richtung von unten einführen zu können. Die Sicherung des Kupplungsschaftbolzens 9 und von Teilbereichen der Zug- und Stoßeinrichtung 5 in vertikaler Richtung gegen Herausfallen erfolgt dann mittels entsprechender Sicherungseinrichtungen 15 gegenüber der Schienenfahrzeugstruktur 1.

Erfindungsgemäß ist zur Vereinfachung der Montage eine Sicherungseinrichtung 15 in Form einer kombinierten Montagehilfs- und Halteeinrichtung vorgesehen, welche eine Unterstützung beim Einführen des Kupplungsschaftbolzens 9 in den Verbindungsbereich 3.1 im Einbauraum 3 bietet und der Sicherung zumindest der Verbindung 13, insbesondere des Kupplungsschaftbolzens 9 in vertikaler Richtung gegenüber Herausfallen aus dem Einbauraum 3 dient. Die Sicherungseinrichtung 15 umfasst dazu eine zwischen einer ersten und zweiten Position I, II um eine außerhalb des Verbindungsbereiches 3.1 angeordnete geometrische Schwenkachse S verschwenkbare und einen ersten Stützbereich 16 mit einer Anlagefläche 8 für den Kupplungsschaftbolzen 9 ausbildende Stützstruktur 10 auf, welche derart ausgebildet und angeordnet ist, geeignet zu sein in der ersten Position I den Zugang zum Verbindungsbereich 3.1 innerhalb des Einbauraumes 3 freizugeben und in der zweiten Position II den Einbauraum 3 im Bereich des Verbindungsbereiches 3.1 in vertikaler Richtung nach unten zu verschließen unter Abstützung der Verbindung 13 bei Vorliegen dieser in vertikaler Richtung. Beim Verschwenken zwischen der ersten und zweiten Position I, II kann der Kupplungsschaftbolzen 9 zum Einbringen in den Einbauraum 3 über die Anlagefläche 8 gestützt und geführt werden. Die Sicherungseinrichtung 15 umfasst ferner zumindest einen weiteren zweiten Stützbereich 17 zum Abstützen der Zug- und Stoßeinrichtung 5.

Die in den Figuren 1a bis 1c dargestellte besonders vorteilhaft ausgebildete Sicherungseinrichtung 15 ist derart ausgeführt, dass die Funktionen von erstem und zweiten Stützbereich 16, 17 getrennt sind und vorzugsweise mit unterschiedlichen Bauteilen realisiert werden. Dazu umfasst die Sicherheitseinrichtung 15 eine den zweiten Stützbereich 17 ausbildende und den in vertikaler Richtung nach unten offenen Einbauraum 3 im Verbindungsbereich 3.1 und in Längsrichtung darüber hinaus abdeckende Halteplatte 18, welche an einem, den Einbauraum 3 begrenzenden Bauteil der Schienenfahrzeugstruktur 1 befestigt ist und die eine Öffnung 19 zum Freigeben des Verbindungsbereiches 3.1 aufweist. Die Befestigung erfolgt beispielsweise an zwei, den Einbauraum 3 begrenzenden und sich in Längsrichtung der Schienenfahrzeugstruktur 1 erstreckenden Gestellteilen, insbesondere Trägern. Die Befestigung erfolgt vorzugsweise lösbar über entsprechende Verbindungseinrichtungen 29, beispielsweise Schraubverbindungen. Andere Ausführungen sind denkbar. Die Verbindungseinrichtungen 29 sind dazu in einer Ansicht von unten gemäß Figur 1c vorzugsweise gleichmäßig verteilt über die Erstreckung der Halteplatte in Längsrichtung beidseitig des Verbindungsbereiches 3.1 vorgesehen. Die zum Einbauraum 3 gewandte Seite der Halteplatte 18 bildet dabei insbesondere eine Anlagefläche für die Abstützung der Zug- und Stoßeinrichtung 5. Die Stützstruktur 10 ist derart der Halteplatte 18 zugeordnet, dass diese geeignet ist, mit der Öffnung 19 zum Verschließen dieser und gegebenenfalls zum Führen eines Kupplungsschaftbolzens 9 mit dieser zusammenzuwirken.

Die Stützstruktur 10 umfasst dazu eine den ersten Stützbereich 16 bildende Schaftbolzensicherungsplatte 20, welche an der Halteplatte 18 um eine quer zur Erstreckung des Einbauraumes 3 in Längsrichtung betrachtet ausgerichtete geometrische Schwenkachse S derart zwischen zwei Positionen **I,** II verschwenkbar gelagert ist, dass die Schaftbolzensicherungsplatte 20 in der ersten Position I die Öffnung an der Halteplatte 18 freigibt und in der zweiten Position II die den Verbindungsbereich freigebende Öffnung 19 an der Halteplatte 18 in vertikaler Richtung nach unten verschließt. Dazu ist an der Schaftbolzensicherungsplatte 20 ein Lagerbereich 22 zum schwenkbaren Lagern der Schaftsicherungsplatte 20 gegenüber der Halteplatte 18 vorgesehen, in welchem die entsprechenden Einrichtungen und Mittel zur Lagerung angeordnet sind. Vorzugsweise erfolgt die Lagerung über eine die Schwenkachse S beschreibende Gelenkverbindung, insbesondere Scharnierverbindung an der Halteplatte 18. Die Anordnung der gelenkigen Verbindung, insbesondere der diese beschreibenden Schwenkachse S erfolgt außerhalb des Verbindungsbereiches 13, vorzugsweise in Längsrichtung des Einbauraumes 3 betrachtet dem Verbindungsbereich 3.1 in Richtung des Fahrzeuges nachgeordnet. Zum Halten der Schaftbolzensicherungsplatte 20 in der zweiten Position gegenüber dem Einbauraum 3 sind an der Halteplatte 18 und der Schaftbolzensicherungsplatte 20 Einrichtungen 23 zum Erzeugen einer Verbindung 21 zwischen der Schaftsicherungsplatte 20 mit der Halteplatte 18 in der zweiten Position II vorgesehen. Die Anordnung der Einrichtungen 23 an der Schaftsicherungsplatte 20 beschreibt einen Befestigungsbereich 24 an dieser. Der Befestigungsbereich 24 ist beabstandet zum Lagerbereich 22 angeordnet, insbesondere in Längsrichtung in Einbaulage derart zueinander versetzt. Die Einrichtungen 23 an der Schaftsicherungsplatte 20 und der Halteplatte 18 sind in Längsrichtung des Einbauraumes 3 betrachtet dem Verbindungsbereich 3.1 vorgeordnet.

Die Verbindung 21 kann form- oder kraftschlüssig erfolgen. Im einfachsten Fall sind dazu an der Haltplatte 18 beidseitig des Verbindungsbereiches 3.1 und damit beidseitig der Öffnung 19 Durchgangsöffnungen aufweisende Vorsprünge vorgesehen, welche mit einer Durchgangsöffnung im Befestigungsbereich 24 der Schaftbolzensicherungsplatte 20 in der zweiten Position II der Stützstruktur 10 fluchten und durch die ein Sicherungsbolzen steckbar ist zur Realisierung einer formschlüssigen Verbindung 21. Diese Art der Verbindung ist in den Figuren 1a bis 1c verdeutlicht. Andere Ausführungen sind denkbar.

Die Figur 1a verdeutlicht die Sicherheitseinrichtung 15 mit Stützstruktur 10 in der Position II. Die Figur 1b zeigt anhand einer Ausführung aus Figur 1a unter Weglassen einiger Bauteile die Funktionsweise zur Realisierung der Verbindung 13. Figur 1c zeigt die Sicherungseinrichtung 15 beim Verschwenken zwischen der Position I zur Position II in einer Ansicht von unten. Erkennbar ist der Kupplungsschaftbolzen 9 beim Einführen über die Öffnung der Halteplatte 18 in den Verbindungsbereich 3.1 im Einbauraum 3. Die Stützstruktur 10 unterstützt mit der Anlagefläche 8 die Führung des Kupplungsschaftbolzens 9 beim Verschwenken zwischen den Positionen I und **II.**

Zeigen die Figuren 1a bis 1c eine Ausführung mit getrennter Zuordnung von erstem und zweiten Stützbereich 16, 17 an unterschiedlichen Bauteilen, verdeutlichen die Figuren 2a und 2b eine Ausführung mit integraler Ausbildung der Stützbereiche 16, 17 der Sicherheitseinrichtung 15 an einem Bauteil, vorzugsweise in Form eines schwenkbar gelagerten plattenförmigen Elementes 25. Auch dieses weist einen Lagerbereich 22 zum schenkbaren Lagern um eine Schwenkachse S auf sowie einen Befestigungsbereich 24 zum Befestigen an der Schienenfahrzeugstruktur 1 in der Position II zum Halten dieser. Erster und zweiter Stützbereich 16, 17 werden von einer Fläche an einem plattenförmigen Element 25 gebildet. Dieses plattenförmige Element entspricht der Schaftbolzensicherungsplatte 20, welche die Funktion der Halteplatte 18 in Funktionskonzentration mit übernimmt. Die schwenkbare Lagerung erfolgt gemäß Figur 2a an der Schienenfahrzeugstruktur 1, insbesondere einem oder mehreren den Einbauraum begrenzenden Gestellelementen, vorzugsweise an der Unterseite eines oder zweier Längsträger außerhalb des Verbindungsbereiches 3.1, insbesondere diesem in Richtung der Schienenfahrzeugstruktur nachgeordnet.

Die Ausbildung der Verbindung 21 zwischen der Stützstruktur 10 und der Schienenfahrzeugstruktur 1 kann analog, wie in den Figuren 1a bis 1c beschrieben, erfolgen. Dazu sind entsprechende einen Befestigungsbereich 24 an dem plattenförmigen Element 25 beschreibenden Einrichtungen 23 vorgesehen, die mit Einrichtungen 23 an der Schienenfahrzeugstruktur zusammenwirken unter Ausbildung der Verbindung 21. Andere Ausführungen sind ebenfalls denkbar. Der Befestigungsbereich 24 ist ebenfalls beabstandet zum Lagerbereich 22 angeordnet, insbesondere in Längsrichtung in Einbaulage zueinander versetzt. Die Einrichtungen 23 sind in Längsrichtung des Einbauraumes 3 in der Position II der Stützstruktur 10 betrachtet dem Verbindungsbereich 3.1 vorgeordnet.

Die Verbindung 21 kann ebenfalls form- oder kraftschlüssig erfolgen. Im einfachsten Fall sind - hier jedoch im Einzelnen in Figur 2a nicht dargestellt - an der Schienenfahrzeugstruktur 1, beidseitig des Verbindungsbereiches 3.1 und damit beidseitig der nach unten offenen Ausführung des Einbauraumes 3 an den Bauteilen der Schienenfahrzeugstruktur 1, insbesondere Trägern Durchgangsöffnungen aufweisende Vorsprünge vorgesehen, welche mit einer Durchgangsöffnung im Befestigungsbereich 24 des plattenförmigen Elementes 25 in der zweiten Position II der Stützstruktur 10 fluchten und durch die ein Sicherungsbolzen steckbar ist zur Realisierung einer formschlüssigen Verbindung 21.

Demgegenüber zeigt Figur 2b eine alternative Anordnung der Schwenkachse S an der Zug- und Stoßeinrichtung 9, insbesondere einem Gehäuseteil dieser. Da die Zug- und Stoßeinrichtung im Betrieb und unter Belastung jedoch eine Verformung erfährt und sich dadurch die Lage der Schwenkachse S in Längsrichtung betrachtet relativ gegenüber der Schienenfahrzeugstruktur 1 verschieben kann, ist in der Verbindung 21 diese Relativbewegung mit abzubilden. Dies erfolgt durch Ausbildung einer der Durchgangsöffnungen der Einrichtungen 23 an der Schienenfahrzeugstruktur 1 oder an der die Funktion der Halteplatte 18 mit übernehmenden plattenförmigen Element 25 als Langloch.

Bei allen Ausführungen umfasst die Stützstruktur 10 vorzugsweise eine auf der vom Einbauraum 3 abgewandten Seite angeordnete Bedieneinrichtung 30 zum manuellen Betätigen bzw. Verschwenken der Stützstruktur.

Figuren 3a und 3b verdeutlichen eine alternative Ausführung einer einfach lösbaren Stützstruktur 10, wobei jedoch der Aspekt der Montageunterstützung für den Kupplungsschaftbolzen 9 nur teilweise gegeben ist. Die Stützstruktur 10 zur Sicherung des Kupplungsschaftbolzens 9 ist hier nicht verschwenkbar sondern verschiebbar zwischen einer ersten, den Verbindungsbereich 3.1 freigebenden Position und einer zweiten, diesen nach unten verschließenden und den Kupplungsschaftbolzen 9 abstützenden Position an der Zug- und Stoßeinrichtung 9, insbesondere einem Gehäuseteil gelagert. Die Figur 3a zeigt die Stützstruktur 10 in der Position II und die Figur 3b in der Position I.

Die Ausbildung der Sicherheitseinrichtung 15 erfolgt analog zu Figur 1 mit Trennung der Funktionen Stützung des Kupplungsschaftbolzens 9 und der Zug- und Stoßeinrichtung 5 mittels unterschiedlicher Bauteile. Die Sicherungseinrichtung umfasst eine; einen ersten Stützbereich für den Kupplungsschaftbolzen bildende Stützstruktur, die direkt an der Zug- und Stoßeinrichtung 5 angeordnet und gelagert ist. Die Sicherungseinrichtung 15 umfasst des Weiteren auch hier eine, die Zug- und Stoßeinrichtung 5 unter Ausbildung eines zweiten Stützbereiches 17 abstützende Halteplatte 18, welche den Einbauraum 3 im Verbindungsbereich und darüber hinaus nach unten hin abdeckt. Die Halteplatte 18 ist hier an der Schienenfahrzeugstruktur 1 befestigt, vorzugsweise verschraubt. Die Halteplatte 18 trägt und sichert die Zug- und Stoßeinrichtung 5 damit im Fahrzeuguntergestell. Die Stützstruktur 10 ist jedoch verschiebbar an der Zug- und Stoßeinrichtung 5 gelagert. Diese ist dazu vorzugsweise auf der in Einbaulage nach unten gerichteten Unterseite des Gehäuses der Zug- und Stoßeinrichtung 5 in einer nutförmigen Geometrie formschlüssig geführt. Die Führung 28 an der Zug- und Stoßeinrichtung stützt die Stützstruktur 10 und damit die Bolzensicherung in vertikaler Belastungsrichtung. Die Führung 28 ist ferner mit einem einseitig in Längsrichtung wirksamen Anschlag für die Stützstruktur 10 ausgebildet. Die Führung 28 ist besonders vorteilhaft zumindest teilweise, vorzugsweise vollständig integral am Gehäuse der Zug- und Stoßeinrichtung ausgebildet. Diese kann an diesem an- oder ausgeformt sein. Im dargestellten Fall umfasst die Führung 28 zwei Bereiche, die in Längsrichtung der Zug- und Stoßeinrichtung 5 betrachtet beidseits der ersten Schnittstelle 6 am Gehäuse angeordnet sind. Der erste Bereich bildet zumindest einen Bereich zur axialen Führung am Gehäuse, der zweite Bereich, welcher im dargestellten Fall in Einbaulage der ersten Schnittstelle 6 der Zug- und Stoßeinrichtung 5 vorgeordnet ist, bildet neben einem Führungsbereich auch einen Anschlag zur Positionierung der Stützstruktur 10 in der zweiten, die Schnittstelle 6 abdeckenden Position II.

Denkbar wäre es auch, den Anschlag von einem separaten am Gehäuse der Zug- und Stoßeinrichtung anordenbaren Bauteil zu bilden.

Die Stützstruktur 10 umfasst ein plattenförmiges Element 27 in Form eines Sicherungsbleches. Das Sicherungsblech wird über einen Absteckbolzen 31, der quer zur Belastungsrichtung angeordnet ist, in der zweiten Position II gehalten. Dazu ist eine L-förmige Abkantung des Sicherungsblechs als Stützgeometrie und Anlage für den Absteckbolzen 31 ausgeführt. In der zweiten Position liegt das Sicherungsblech im zweiten Führungsbereich der Führung 28 an dem von diesem gebildeten axialen Anschlag an und wird über die Anordnung des Asteckbolzens hinter der Abkantung in dieser Position gehalten, vorzugsweise zwischen zweiten Führungsbereich und Absteckbolzen eingespannt. Das Halten in der zweiten Position II kann auch mit Spiel, d.h. noch zulässiger axialer Bewegbarkeit des Sicherungsbleches in Längsrichtung in vordefiniertem Toleranzrahmen erfolgen. Maßgeblich ist, dass in der zweiten Position II eine sichere Abstützung des Kupplungsschaftbolzens 9 möglich ist. Denkbar ist auch eine Schraubsicherung oder eine Kombination aus Form -und Kraftschluss für die Sicherung der Stützstruktur 10 am Gehäuse der Zug- und Stoßeinrichtung 5.

Die Gestaltung der Bolzensicherung ist als Einhandbetätigung ausgeführt und erleichtert damit die Montage des Kupplungsschaftbolzens. Der Kupplungsschaftbolzen 9 wird nach dem er im Verbindungsbereich 3.1 und in Wirkverbindung mit den Schnittstellen 6 und 12 von Zug und Stoßeinrichtung 5 sowie Kupplungsschaft 9 positioniert wurde, durch Verschieben des Sicherungsblechs in seiner Position II gehalten und muss nicht mehr von Hand geführt gegen die Gewichtskraft gehalten werden. Der Einbau erfolgt in den folgenden Arbeitsschritten:
1) Kupplungsschaftbolzen 9 in Verbindungsbereich 3.1 im Einbauraum positionieren
2) Stützstruktur 10, insbesondere Sicherungsblech 27 axial in Position II verschieben und Kupplungsschaftbolzen 9 in Einbaulage sichern
3) mit Quer- bzw. Absteckbolzen Stützstruktur 10, insbesondere Sicherungsblech formschlüssig gegenüber Gehäuse der Zug- und Stoßeinrichtung 5 sichern.

Anschließend wird die Halteplatte 18 montiert.

Der Ausbau erfolgt in umgekehrter Reihenfolge.

Die Zug- und Stoßeinrichtung 5 kann bei allen in den Figuren gezeigten Ausführungen vielgestaltig ausgebildet sein, umfasst dazu zumindest jedoch eine Tragstruktur 11 und wenigstens eine oder mehrere Energieverzehreinrichtungen 14, die wenigstens mittelbar an dieser angeordnet bzw. ausgerichtet sind. Bezüglich der Ausbildung, Anordnung und der Wirkungsweise der einzelnen oder auch mehreren Energieverzehreinrichtungen besteht eine Mehrzahl von Möglichkeiten. Die Ausbildung erfolgt dabei in Abhängigkeit der konkreten Einsatzerfordernisse. Die einzelnen Energieverzehreinrichtungen können hinsichtlich ihrer baulichen Anordnung in Reihe nacheinander oder parallel zueinander angeordnet sein. Ferner können die einzelnen Energieverzehreinrichtungen jeweils in nur einer Kraftwirkungsrichtung - Zugkraftrichtung- oder Stoßkraftrichtung oder in beiden Richtungen wirksam ausgebildet sein. Die Wirksamkeit bei Vorsehen mehrerer Energieverzehreinrichtungen kann in Reihe, mit zeitlichem Versatz nacheinander oder parallel erfolgen. Bei den Energieverzehreinrichtungen kann es sich um Federeinrichtungen, insbesondere Federpakete, hydraulische Dämpfungseinrichtungen, insbesondere hydrostatische Dämpfungseinrichtungen, Verformungsrohre etc. handeln. Dabei kann die Zug- und Stoßeinrichtung 5 Energieverzehreinrichtungen gleicher Art mit gleicher oder unterschiedlicher Auslegung oder unterschiedlicher Art und/oder Auslegung aufweisen.

Der Energieverzehr kann reversible oder auch irreversible Energieverzehrbereiche enthalten.

### Bezugszeichenliste

- 1: Schienenfahrzeugstruktur
- 2: schienengebundenes Fahrzeug
- 3: Einbauraum
- 3.1: Verbindungsbereich
- 4: Kupplung, Zugkupplung
- 4.1: Kupplungskopf
- 4.2: Kupplungsschaft
- 5: Zug- und Stoßeinrichtung
- 6: ersten Anschlussbereich bildende erste Schnittstelle
- 7: zweite Schnittstelle
- 8: Anlagefläche
- 9: Kupplungsschaftbolzen
- 10: Stützstruktur
- 11: Tragstruktur, insbesondere Gehäuse
- 12: Schnittstelle Kupplungsschaft
- 13: Verbindung Kupplungsschaft/Zug- und Stoßeinrichtung
- 14: Energieverzehreinrichtungen
- 15: Sicherungseinrichtung
- 16: erster Stützbereich
- 17: zweiter Stützbereich
- 18: Halteplatte
- 19: Öffnung in Halteplatte
- 20: Schaftbolzensicherungsplatte
- 21: Verbindung
- 22: Lagerbereich
- 23: Einrichtung
- 24: Befestigungsbereich
- 25: plattenförmiges Element
- 26: Befestigung
- 27: plattenförmiges Element
- 28: Führung
- 29: Verbindungseinrichtungen
- 30: Handbetätigungseinrichtung
- 31: Absteckbolzen

## Patentansprüche

1. Schienenfahrzeugstruktur (1), umfassend
- einen sich in Längsrichtung der Schienenfahrzeugstruktur (1) erstreckenden und in vertikaler Richtung nach unten zumindest teilweise offenen Einbauraum (3) zum Aufnehmen einer Zug- und Stoßeinrichtung (5) mit einer Schnittstelle zum Verbinden der Zug- und Stoßeinrichtung mit einem Kupplungsschaft (4.2) einer an der Schienenfahrzeugstruktur anordenbaren Kupplung (4) über einen in vertikaler Richtung über die Öffnung in den Einbauraum (3) einbringbaren und durch die Anordnung der Schnittstelle (6) definierten und als Verbindungsbereich (3.1) bezeichneten Teilbereich des Einbauraumes (3) unter Ausbildung einer Verbindung in Wirkverbindung bringbaren Kupplungsschaftbolzen (9),
- eine zumindest dem Verbindungsbereich (3.1) zugeordnete und an der Schienenfahrzeugstruktur (1) befestigbare Sicherungseinrichtung (15) zum Abstützen und Sichern der Zug- und Stoßeinrichtung (5) und bei Vorliegen der Verbindung Abstützung dieser in vertikaler Richtung gegenüber der Schienenfahrzeugstruktur (1),
**dadurch gekennzeichnet, dass**
die Sicherungseinrichtung (15) eine zwischen einer ersten und zweiten Position (I, II) um eine außerhalb des Verbindungsbereiches (3.1) angeordnete geometrische Schwenkachse (S) verschwenkbare und eine Anlagefläche für den Kupplungsschaftbolzen (9) ausbildende Stützstruktur (10) umfasst, welche derart ausgebildet und angeordnet ist, geeignet zu sein in der ersten Position (I) den Zugang zum Verbindungsbereich (3.1) in den Einbauraum (3) freizugeben, in der zweiten Position (II) den Verbindungsbereich (3.1) in vertikaler Richtung nach unten zu verschließen unter Abstützung der Verbindung bei Vorliegen dieser in vertikaler Richtung und beim Verschwenken zwischen der ersten und zweiten Position (I, II) den Kupplungsschaftbolzen (9) beim Einbringen in den Einbauraum (3) zu stützen.

2. Schienenfahrzeugstruktur (1) nach Anspruch 1, **dadurch gekennzeichnet, dass** die Stützstruktur (10) an ihrer in der zweiten Position (II) vom Einbauraum (3) abgewandten Seite eine Einrichtung, insbesondere Einhandbetätigungseinrichtung (30) aufweist, welche angeordnet und ausgebildet ist, geeignet zu sein die Stützstruktur (10) mit einer Hand zwischen den Positionen zu verschwenken.

3. Schienenfahrzeugstruktur (1) nach Anspruch 2, **dadurch gekennzeichnet, dass** die Einhandbetätigungseinrichtung (30) integral durch geometrische Ausformung an der Stützstruktur (10) ausgebildet ist oder unlösbar mit dieser verbunden ist.

4. Schienenfahrzeugstruktur (1) nach Anspruch 2, **dadurch gekennzeichnet, dass** die Einhandbetätigungseinrichtung (30) mit der Stützstruktur lösbar verbindbar ist.

5. Schienenfahrzeugstruktur (1) nach einem der Ansprüche 1 bis 4, **dadurch gekennzeichnet, dass** die außerhalb des Verbindungsbereiches (3.1) angeordnete geometrische Schwenkachse an der Zug- und Stoßeinrichtung (5) angeordnet ist, insbesondere einem Gehäuse oder Gehäusebauteil der Zug- und Stoßeinrichtung (5), wobei die Verbindung (21) zwischen Stützstruktur (10) und Schienenfahrzeugstruktur (1) in der zweiten Position (II) als eine Relativbewegung in Längsrichtung zulassende Verbindung ausgebildet ist.

6. Schienenfahrzeugstruktur (1) nach einem der Ansprüche 1 bis 4, **dadurch gekennzeichnet, dass** die außerhalb des Verbindungsbereiches (3.1) angeordnete geometrische Schwenkachse (S) an der Schienenfahrzeugstruktur (1) oder einem mit diesem fest verbundenen Bauteil angeordnet ist.

7. Schienenfahrzeugstruktur (1) nach einem der Ansprüche 1 bis 6, **dadurch gekennzeichnet, dass** die Stützstruktur (10) einen Lagerbereich (22) zum schwenkbaren Lagern, einen ersten Stützbereich (16) zum Stützen der Verbindung, insbesondere des Kupplungsschaftbolzens (9) und einen Befestigungsbereich (24) zum Befestigen an der Schienenfahrzeugstruktur (1) aufweist.

8. Schienenfahrzeugstruktur (1) nach Anspruch 7, **dadurch gekennzeichnet, dass** die Sicherungseinrichtung (15) einen zweiten Stützbereich (17) zum Stützen der Zug- und Stoßeinrichtung (5) an der Schienenfahrzeugstruktur (1) aufweist.

9. Schienenfahrzeugstruktur (1) nach Anspruch 7 oder 8, **dadurch gekennzeichnet, dass** der erste Stützbereich (16) und der zweite Stützbereich (17) von unterschiedlichen Bauteilen gebildet werden.

10. Schienenfahrzeugstruktur (1) nach einem der Ansprüche 7 bis 9, **dadurch gekennzeichnet, dass** die Sicherungseinrichtung (15) eine den zweiten Stützbereich (17) ausbildende und den nach unten offenen Einbauraum (3) im Verbindungsbereich (3.1) und in Längsrichtung darüber hinaus abdeckende Halteplatte (18) umfasst, welche an einem, den Einbauraum (3) begrenzenden Bauteil der Schienenfahrzeugstruktur (1) befestigt ist und eine Öffnung zum Verbindungsbereich (3.1) aufweist und die Stützstruktur (10) eine den ersten Stützbereich (16) bildende Schaftbolzensicherungsplatte (20) umfasst, welche an der Halteplatte (18) um eine quer zur Längsrichtung des Einbauraumes (3) betrachtet ausgerichtete geometrische Schwenkachse (S) derart zwischen zwei Positionen verschwenkbar gelagert ist, dass die Schaftbolzensicherungsplatte (20) in der ersten Position die Öffnung an der Halteplatte (18) freigibt und in der zweiten Position die den Verbindungsbereich (3.1) freigebende Öffnung an der Halteplatte (18) in vertikaler Richtung nach unten verschließt und an der Halteplatte (18) und der Schaftbolzensicherungsplatte (20) Verbindungseinrichtungen (23) zum Verbinden der Schaftsicherungsplatte (20) mit der Halteplatte (18) in der zweiten Position (II) vorgesehen sind.

11. Schienenfahrzeugstruktur (1) nach Anspruch 10, **dadurch gekennzeichnet, dass** die Verbindung zwischen Halteplatte (18) und Schaftbolzensicherungsplatte (20) kraft- oder formschlüssig erfolgt.

12. Schienenfahrzeugstruktur (1) nach Anspruch 7 oder 8, **dadurch gekennzeichnet, dass** der Lagerbereich (22), der erste Stützbereich (16) und der zweite Stützbereich (17) und der Befestigungsbereich (24) an einem Bauteil, insbesondere plattenförmigen Element (25) ausgebildet sind, wobei das plattenförmige Element (25) in einem erstem Endbereich an der Zug- und Stoßeinrichtung (5), insbesondere einem in Einbaulage der Zug- und Stoßeinrichtung (5) im Einbauraum (3) betrachtet unterem Gehäusebauteil der Zug- und Stoßeinrichtung (5) an dieser schwenkbar gelagert ist und der Befestigungsbereich (22) Verbindungseinrichtungen (23) zum Befestigen an einem den Einbauraum (3) begrenzenden Bauteil, insbesondere Fahrzeuguntergestell aufweist.

13. Schienenfahrzeugstruktur (1) nach Anspruch 7 oder 8, **dadurch gekennzeichnet, dass** der Lagerbereich (22), der erste Stützbereich (16) und der zweite Stützbereich (17) und der Befestigungsbereich (22) an einem Bauteil, insbesondere plattenförmigen Element (25) ausgebildet sind, wobei das plattenförmige Element (25) in einem erstem Endbereich an einem den Einbauraum (3) in vertikaler Richtung nach unten begrenzendem Bauteil schwenkbar gelagert ist und der Befestigungsbereich (22) Verbindungseinrichtungen zum Befestigen an einem den Einbauraum begrenzenden Bauteil, insbesondere Fahrzeuguntergestell aufweist.

14. Zug- und Stoßeinrichtung (5) **für eine** an einer Schienenfahrzeugstruktur (1) anordenbaren Zugkupplung (4) mit einer Schnittstelle (6) zum Verbinden der Zug- und Stoßeinrichtung (5) mit einem Kupplungsschaft (4.2) der Zugkupplung (4), wobei die Schnittstelle (6) zumindest eine senkrecht zur Längsrichtung der Zug- und Stoßeinrichtung (5) ausgerichtete Öffnung zum Aufnehmen eines an der Schnittstelle (6) einführbaren Kupplungsschaftbolzens (9) umfasst, wobei die Zug- und Stoßeinrichtung (5) eine einen ersten Stützbereich (16) einer Sicherungseinrichtung zum Abstützen des Kupplungsschaftbolzens (9) bildende Stützstruktur (10) umfasst, welche am Gehäuse der Zug- und Stoßeinrichtung (5) zwischen einer ersten, die Schnittstelle (6) freigebenden Position (I) und einer zweiten, die Schnittstelle (6) überdeckenden Position (II) bewegbar gelagert, wobei die Stützstruktur (10) in der zweiten Position (II) in ihrer Lage gegenüber der Zug- und Stoßeinrichtung (5) sicherbar ist, **dadurch gekennzeichnet, dass** die Stützstruktur (10) in Längsrichtung verschiebbar zwischen der ersten und zweiten Position (I, II) an der Zug- und Stoßeinrichtung (5) gelagert ist.

15. Zug- und Stoßeinrichtung (5) nach Anspruch 14, **dadurch gekennzeichnet, dass** die Stützstruktur (10) in Längsrichtung der Zug- und Stoßeinrichtung (5) form- und/oder kraftschlüssig am Gehäuse der Zug- und Stoßeinrichtung (5) sicherbar ist, insbesondere gegenüber dieser in der zweiten Position (II) verspannbar oder an dieser befestigbar ist.

16. Zug- und Stoßeinrichtung (5) nach Anspruch 15, **dadurch gekennzeichnet, dass** die Stützstruktur (10) ein plattenförmiges Element (27) umfasst, welches in einer einseitig in Längsrichtung einen Anschlag für die zweite Position bildenden und das plattenförmige Element (27) senkrecht zur Längsrichtung haltenden Führung (28) am Gehäuse verschiebar geführt ist und eine die Lage des plattenförmigen Elementes (27) in der zweiten Position über Sicherungselemente, insbesondere einen das plattenförmige Element (27) in der zweiten Position (II) sichernden Absteckbolzen (31) gehalten wird.

## Claims

1. Rail vehicle structure (1) comprising
- an installation space (3) extending in the longitudinal direction of the rail vehicle structure (1) and at least partially open in the vertical direction downwards for accommodating a draught and impact device (5) with an interface for connecting the draught and impact device to a coupling shaft (4.2) of a coupling that can be arranged on the rail vehicle structure (4) via a coupling shaft bolt (9) which can be inserted vertically through the opening in the installation space (3) and which is defined by the arrangement of the interface (6) and designated as a connection region (3.1) of the installation space (3) and can be brought into operative connection to form a connection,
- a securing device (15) assigned at least to the connection region (3.1) and attachable to the rail vehicle structure (1) for supporting and securing the draught and impact device (5) and, when the connection is present, supporting it in the vertical direction relative to the rail vehicle structure (1),
**characterized in that**
the securing device (15) comprises a support structure (10), which is pivotable between a first and a second position (I, II) about a geometric pivot axis (S) arranged outside the connection region (3.1), forms a contact surface for the coupling shaft bolt (9), and is designed and arranged in such a way as to be suitable for releasing access to the connection region (3.1) in the installation space (3) in the first position (I) and to close off the connection region (3.1) in the vertical direction downwards in the second position (II), supporting the connection when it is in the vertical direction and, when pivoting between the first and second positions (I, II), for supporting the coupling shaft bolt (9) when it is inserted into the installation space (3).

2. Rail vehicle structure (1) according to claim 1, **characterized in that** the support structure (10) has a device, in particular a one-hand operating device (30), on its side facing away from the installation space (3) in the second position (II), which is arranged and designed to be suitable for pivoting the support structure (10) between the positions with one hand.

3. Rail vehicle structure (1) according to Claim 2, **characterized in that** the one-hand operating device (30) is integrally formed on the support structure (10) by geometric shaping or is permanently connected to it.

4. Rail vehicle structure (1) according to Claim 2, **characterized in that** the one-hand operating device (30) can be detachably connected to the support structure.

5. Rail vehicle structure (1) according to one of Claims 1 to 4, **characterized in that** the geometric pivot axis arranged outside the connection region (3.1) is arranged on the draught and impact device (5), in particular a housing or housing component of the draught and impact device (5), wherein the connection (21) between the support structure (10) and the rail vehicle structure (1) is designed in the second position (II) as a connection permitting relative movement in the longitudinal direction.

6. Rail vehicle structure (1) according to one of Claims 1 to 4, **characterized in that** the geometric pivot axis (S) arranged outside the connection region (3.1) is arranged on the rail vehicle structure (1) or on a component firmly connected thereto.

7. Rail vehicle structure (1) according to one of Claims 1 to 6, **characterized in that** the support structure (10) has a bearing region (22) for pivotable bearing, a first support region (16) for supporting the connection, in particular the coupling shaft bolt (9), and a fastening region (24) for fastening to the rail vehicle structure (1).

8. Rail vehicle structure (1) according to Claim 7, **characterized in that** the securing device (15) has a second support region (17) for supporting the draught and impact device (5) on the rail vehicle structure (1).

9. Rail vehicle structure (1) according to Claim 7 or 8, **characterized in that** the first support region (16) and the second support region (17) are formed by different components.

10. Rail vehicle structure (1) according to one of Claims 7 to 9, **characterized in that** the securing device (15) comprises a retaining plate (18) which forms the second support region (17) and covers the downwardly open installation space (3) in the connection region (3.1) and beyond it in the longitudinal direction, which retaining plate is fastened to a component of the rail vehicle structure (1) delimiting the installation space (3) and has an opening to the connection region (3.1), and the support structure (10) comprises a shaft bolt securing plate (20), which forms the first support region (16) and which is mounted on the retaining plate (18) so that it can pivot between two positions about a geometric pivot axis (S) aligned transverse to the longitudinal direction of the installation space (3) in such a way that, in the first position, the shaft bolt securing plate (20) exposes the opening on the retaining plate (18) and, in the second position, closes the opening on the retaining plate (18) that releases the connection region (3.1) on the retaining plate (18) in the vertical direction, and connection devices (23) are provided on the retaining plate (18) and the shaft bolt securing plate (20) for connecting the shaft securing plate (20) to the retaining plate (18) in the second position (II).

11. Rail vehicle structure (1) according to Claim 10, **characterized in that** the connection between the retaining plate (18) and the shaft bolt securing plate (20) is force-fitting or frictionally engaged.

12. Rail vehicle structure (1) according to Claim 7 or 8, **characterized in that** the bearing region (22), the first support region (16) and the second support region (17) and the fastening region (24) are formed on a component, in particular a plate-shaped element (25), wherein the plate-shaped element (25) is formed in a first end region on the draught and impact device (5), in particular a lower housing component of the draught and impact device (5) when viewed in the installation position of the draught and impact device (5) in the installation space (3), and the fastening region (22) has connection devices (23) for fastening to a component delimiting the installation space (3), in particular a vehicle undercarriage.

13. Rail vehicle structure (1) according to claim 7 or 8, **characterized in that** the bearing region (22), the first support region (16) and the second support region (17) and the fastening region (22) are formed on a component, in particular a plate-shaped element (25), wherein the plate-shaped element (25) is pivotably mounted in a first end region on a component delimiting the installation space (3) in the vertical direction downwards, and the fastening region (22) has connecting means for fastening to a component delimiting the installation space, in particular a vehicle undercarriage.

14. Draught and impact device (5) for a train coupling (4) that can be arranged on a rail vehicle structure (1), with an interface (6) for connecting the draught and impact device (5) to a coupling shaft (4.2) of the train coupling (4), wherein the interface (6) comprises at least one opening aligned perpendicular to the longitudinal direction of the draught and impact device (5) for receiving a coupling shaft bolt (9) that can be inserted at the interface (6), wherein the draught and impact device (5) comprises a support structure (10) forming a first support region (16) of a securing device for supporting the coupling shaft bolt (9), which support structure is mounted movably on the housing of the draught and impact device (5) between a first position (I) exposing the interface (6) and a second position (II) covering the interface (6), wherein the support structure (10) can be secured in its position relative to the draught and impact device (5) in the second position (II),
**characterized in that**
the support structure (10) is mounted on the draught and impact device (5) so that it can be moved longitudinally between the first and second positions (I, II).

15. Draught and impact device (5) according to Claim 14, **characterized in that** the support structure (10) can be secured in the longitudinal direction of the draught and impact device (5) to the housing of the draught and impact device (5) in a form-fitting and/or frictionally engaged manner, in particular it can be braced or fastened to the latter in the second position (II).

16. Draught and impact (5) according to Claim 15, **characterized in that** the support structure (10) comprises a plate-shaped element (27) which is guided in a manner that allows it to be displaced on the housing in a guide (28) which forms a stop for the second position in the longitudinal direction on one side and holds the plate-shaped element (27) perpendicular to the longitudinal direction, and which determines the position of the plate-shaped element (27) in the second position by means of securing elements, in particular a locking bolt (31) securing the plate-shaped element (27) in the second position (II).

## Revendications

1. Structure (1) de véhicule ferroviaire, comprenant
- un espace d'installation (3) s'étendant dans le sens longitudinal de la structure (1) de véhicule ferroviaire et ouvert au moins en partie vers le bas dans le sens vertical pour recevoir un dispositif de traction et d'amortissement (5) avec une interface pour relier le dispositif de traction et d'amortissement à un arbre (4.2) d'attelage d'un attelage (4) pouvant être disposé sur la structure de véhicule ferroviaire par un boulon (9) pouvant être introduit dans le sens vertical par l'ouverture dans l'espace d'installation (3) et défini par la disposition de l'interface (6) et pouvant être amené en liaison fonctionnelle avec une zone partielle de l'espace d'installation (3), désignée par zone de liaison (3.1), tout en réalisant une liaison,
- un dispositif de blocage (15) associé au moins à la zone de liaison (3.1) et pouvant être fixé sur la structure (1) de véhicule ferroviaire pour soutenir et bloquer le dispositif de traction et d'amortissement (5) et, en présence de la liaison, soutenir celui-ci dans le sens vertical par rapport à la structure (1) de véhicule ferroviaire,
**caractérisée en ce que**
le dispositif de blocage (15) comprend une structure de support (10) pouvant pivoter entre une première et une deuxième position (I, II) autour d'un axe de pivotement géométrique (S) disposé à l'extérieur de la zone de liaison (3.1) et formant une surface d'appui pour le boulon (9) d'arbre d'attelage, laquelle est formée et disposée de manière à être adaptée pour libérer, dans la première position (I), l'accès à la zone de liaison (3.1) dans l'espace d'installation (3), pour fermer, dans la deuxième position (II), la zone de liaison (3.1) vers le bas dans le sens vertical tout en soutenant la liaison en présence de celle-ci dans le sens vertical et pour supporter, lors du pivotement entre la première et la deuxième position (I, II), le boulon (9) d'arbre d'attelage lors de l'introduction dans l'espace d'installation (3).

2. Structure (1) de véhicule ferroviaire selon la revendication 1, **caractérisée en ce que** la structure de support (10) comporte, sur son côté opposé à l'espace d'installation (3) dans la deuxième position (II), un dispositif, en particulier un dispositif d'actionnement à une main (30), qui est disposé et formé pour faire pivoter la structure de support (10) entre les positions à une main.

3. Structure (1) de véhicule ferroviaire selon la revendication 2, **caractérisée en ce que** le dispositif d'actionnement à une main (30) est formé d'une seule pièce par formage géométrique sur la structure de support (10) ou est relié de manière inamovible à celle-ci.

4. Structure (1) de véhicule ferroviaire selon la revendication 2, **caractérisée en ce que** le dispositif d'actionnement à une main (30) peut être relié de manière amovible à la structure de support.

5. Structure (1) de véhicule ferroviaire selon l'une des revendications 1 à 4, **caractérisée en ce que** l'axe de pivotement géométrique disposé à l'extérieur de la zone de liaison (3.1) est disposé sur le dispositif de traction et d'amortissement (5), en particulier sur un boîtier ou un composant de boîtier du dispositif de traction et d'amortissement (5), la liaison (21) entre la structure de support (10) et la structure (1) de véhicule ferroviaire étant formée dans la deuxième position (II) comme une liaison permettant un déplacement relatif dans le sens longitudinal.

6. Structure (1) de véhicule ferroviaire selon l'une des revendications 1 à 4, **caractérisée en ce que** l'axe géométrique (S) disposé à l'extérieur de la zone de liaison (3.1) est disposé sur la structure (1) de véhicule ferroviaire ou sur un composant relié fixement à celle-ci.

7. Structure (1) de véhicule ferroviaire selon l'une des revendications 1 à 6, **caractérisée en ce que** la structure de support (10) comporte une zone de montage (22) pour le montage pivotant, une première zone de support (16) pour le support de la liaison, en particulier du boulon (9) d'arbre d'attelage, et une zone de fixation (24) pour la fixation sur la structure (1) de véhicule ferroviaire.

8. Structure (1) de véhicule ferroviaire selon la revendication 7, **caractérisée en ce que** le dispositif de blocage (15) comporte une deuxième zone de support (17) pour supporter le dispositif de traction et d'amortissement (5) sur la structure (1) de véhicule ferroviaire.

9. Structure (1) de véhicule ferroviaire selon la revendication 7 ou 8, **caractérisée en ce que** la première zone de support (16) et la deuxième zone de support (17) sont formées par des composants différents.

10. Structure (1) de véhicule ferroviaire selon l'une des revendications 7 à 9, **caractérisée en ce que** le dispositif de blocage (15) comprend une plaque de retenue (18) formant la deuxième zone de support (17) et recouvrant l'espace d'installation (3) ouvert vers le bas dans la zone de liaison (3.1) et au-delà de celle-ci dans le sens longitudinal, laquelle est fixée sur un composant, délimitant l'espace d'installation (3), de la structure (1) de véhicule ferroviaire et comporte une ouverture vers la zone de liaison (3.1), et la structure de support (10) comporte une plaque de blocage (20) de boulon d'arbre formant la première zone de support (16), laquelle est montée sur la plaque de retenue (18) de manière à pouvoir pivoter entre deux positions autour d'un axe de pivotement géométrique (S) orienté transversalement au sens longitudinal de l'espace d'installation (3) de telle manière que, dans la première position, la plaque de blocage (20) de boulon d'arbre libère l'ouverture sur la plaque de retenue (18) et ferme vers le bas dans le sens vertical, dans la deuxième position, l'ouverture, libérant la zone de liaison (3.1), sur la plaque de retenue (18) et des dispositifs de liaison (23) destinés à relier la plaque de blocage (20) d'arbre à la plaque de retenue (18) sont prévus dans la deuxième position (II) sur la plaque de retenue (18) et la plaque de blocage (20) de boulon d'arbre.

11. Structure (1) de véhicule ferroviaire selon la revendication 10, **caractérisée en ce que** la liaison entre la plaque de retenue (18) et la plaque de blocage (20) de boulon d'arbre est effectuée à force ou par complémentarité de forme.

12. Structure (1) de véhicule ferroviaire selon la revendication 7 ou 8, **caractérisée en ce que** la zone de montage (22), la première zone de support (16) et la deuxième zone de support (17) et la zone de fixation (24) sont formées sur un composant, en particulier un élément en forme de plaque (25), l'élément en forme de plaque (25) étant monté dans une première zone d'extrémité sur le dispositif de traction et d'amortissement (5), en particulier un composant inférieur de boîtier du dispositif de traction et d'amortissement (5), vu dans la position d'installation du dispositif de traction et d'amortissement (5) dans l'espace d'installation (3), de manière à pouvoir pivoter sur celui-ci et la zone de fixation (22) comportant des dispositifs de liaison (23) pour la fixation sur un composant délimitant l'espace d'installation (3), en particulier un châssis de véhicule.

13. Structure (1) de véhicule ferroviaire selon la revendication 7 ou 8, **caractérisée en ce que** la zone de montage (22), la première zone de support (16) et la deuxième zone de support (17) et la zone de fixation (22) sont formées sur un composant, en particulier un élément en forme de plaque (25), l'élément en forme de plaque (25) étant monté de manière à pouvoir pivoter dans une première zone d'extrémité sur un composant délimitant verticalement vers le bas l'espace d'installation (3), et la zone de fixation (22) comportant des dispositifs de liaison pour la fixation sur un composant délimitant l'espace d'installation, en particulier un châssis de véhicule.

14. Dispositif de traction et d'amortissement (5) pour un attelage de traction (4) pouvant être disposé sur une structure (1) de véhicule ferroviaire avec une interface (6) pour relier le dispositif de traction et d'amortissement (5) à un arbre (4.2) d'attelage de l'attelage de traction (4), l'interface (6) comprenant au moins une ouverture orientée perpendiculairement au sens longitudinal du dispositif de traction et d'amortissement (5) pour recevoir un boulon (9) d'arbre d'attelage pouvant être introduit sur l'interface (6), le dispositif de traction et d'amortissement (5) comprenant une structure de support (10) formant une première zone de support (16) d'un dispositif de blocage pour soutenir le boulon (9) d'arbre d'attelage, qui est montée de manière mobile sur le boîtier du dispositif de traction et d'amortissement (5) entre une première position (I) libérant l'interface (6) et une deuxième position (II) recouvrant l'interface (6), la structure de support (10) dans la deuxième position (II) pouvant être bloquée dans sa position par rapport au dispositif de traction et d'amortissement (5), **caractérisé en ce que** la structure de support (10) est montée sur le dispositif de traction et d'amortissement (5) de manière à pouvoir être coulissée dans le sens longitudinal entre la première et la deuxième position (I, II).

15. Dispositif de traction et d'amortissement (5) selon la revendication 14, **caractérisé en ce que** la structure de support (10) peut être bloquée sur le boîtier du dispositif de traction et d'amortissement (5) par complémentarité de forme et/ou à force dans le sens longitudinal du dispositif de traction et d'amortissement (5), en particulier peut être serrée par rapport à celui-ci dans la deuxième position (II) ou fixée sur celui-ci.

16. Dispositif de traction et d'amortissement (5) selon la revendication 15, **caractérisé en ce que** la structure de support (10) comprend un élément en forme de plaque (27), qui est guidé de manière à pouvoir coulisser sur le boîtier dans un guide (28) formant une butée pour la deuxième position dans le sens longitudinal d'un côté et retenant l'élément en forme de plaque (27) perpendiculairement au sens longitudinal, et la position de l'élément en forme de plaque (27) dans la deuxième position est retenue par des éléments de blocage, en particulier un boulon de calage (31) bloquant l'élément en forme de plaque (27) dans la deuxième position (II).
